# EUROPÄISCHE PATENTANMELDUNG

(11) **EP 1 563 745 A1**
(43) Veröffentlichungstag der Anmeldung: **17.08.2005**
(21) Anmeldenummer: 05000370.6
(22) Anmeldetag: 11.01.2005
(51) Int. Cl.: A24C 5/14, A24C 5/39

(54) **Strangmaschine, Verfahren zum Betrieb derselben und Luftfördersystem**

(30) Priorität: 17.02.2004 DE 102004007841
(71) Anmelder: Hauni Maschinenbau AG, 21033 Hamburg (DE)
(72) Erfinder: Herburg, Andreas, 22946 Trittau (DE)
(74) Vertreter: Seemann, Ralph, Dr.

(57) **Zusammenfassung**

Die Erfindung betrifft ein Verfahren zum Betrieb einer Strangmaschine (10) sowie eine Strangmaschine (10) der Tabak verarbeitenden Industrie und ein Luftfördersystem für eine Strangmaschine (10) der Tabak verarbeitenden Industrie.

Das erfindungsgemäße Verfahren zeichnet sich dadurch aus, dass mittels eines ersten Luftstroms (321, 322) ein Tabakstrom (38) in einem Raum (20, 36) der Strangmaschine (10) gesichtet wird, so dass Tabakrippen (39) von dem Tabakstrom (38) getrennt werden, wobei der gesichtete Tabakstrom (38') durch den ersten und/oder einen zweiten Luftstrom (321, 322, 323) in dem Raum (20, 36) gefördert wird, wobei ein dritter (340) und ein vierter (330) Luftstrom vorgesehen sind, die Luft aus dem Raum (20, 36) herausfördern, wobei unabhängig von der Produktionsleistung der Strangmaschine (10) die Summe des Luftdurchsatzes des dritten (340) und vierten (330) Luftstroms im Wesentlichen konstant ist.

Die erfindungsgemäße Strangmaschine und das erfindungsgemäße Luftfördersystem zeichnen sich dadurch aus, dass unabhängig von der Produktionsleistung der Strangmaschine (10) der aus dem entsprechend definierten Raum (20, 36) heraus förderbare Luftdurchsatz im Wesentlichen konstant ist.

## Beschreibung

Die Erfindung betrifft ein Verfahren zum Betrieb einer Strangmaschine der Tabak verarbeitenden Industrie, wobei mittels eines ersten Luftstroms ein Tabakstrom in einem Raum der Strangmaschine gesichtet wird, so dass Tabakrippen von dem Tabakstrom getrennt werden, wobei der gesichtete Tabakstrom durch den ersten und/oder einen zweiten Luftstrom in dem Raum gefördert wird, wobei ein dritter und ein vierter Luftstrom vorgesehen sind, die Luft aus dem Raum heraus fördern. Die Erfindung betrifft ferner eine Strangmaschine der Tabak verarbeitenden Industrie umfassend einen Tabaksichter, einen Saugstrangförderer und eine Einrichtung zum Fördern von Tabak zu dem Saugstrangförderer, wobei die Einrichtung zum Fördern von Tabak einen Raum definiert, wobei zum Sichten und zum Fördern ein Luftstrom in den Raum einbringbar ist.

Die Erfindung betrifft schließlich ein Luftfördersystem für eine Strangmaschine der Tabak verarbeitenden Industrie, umfassend ein Umluftgebläse und ein Saugluftgebläse, wobei mittels des Umluftgebläses Luft in einen Raum hinein förderbar ist, in dem ein Tabakstrom insbesondere durch die geförderte Luft, aussichtbar und förderbar ist, und wobei das Saugluftgebläse mit dem Raum verbunden ist, wobei Luft aus dem Raum absaugbar ist.

Ein entsprechendes Verfahren, eine entsprechende Strangmaschine und ein entsprechendes Luftfördersystem ist aus der EP 0 727 156 A1 bekannt. Eine entsprechende Strangmaschine wird von der Anmelderin unter der Bezeichnung Protos 100 vertrieben.

Bei einem derartigen Verfahren, einer derartigen Strangmaschine und einem derartigen Luftfördersystem tritt allerdings der Effekt auf, dass der Rippenaustrag aus dem zu sichtenden Tabakstrom sich mit der Produktionsleistung der Strangmaschine ändert. So wird beispielsweise bei einem Drosseln der Produktionsleistung mehr Tabak ausgesichtet, was zu einer Verschlechterung der Effizienz des Verfahrens und der Strangmaschine führt. Dieses führt im Endeffekt dazu, dass die entsprechend hergestellten Zigaretten unterschiedliche Eigenschaften aufweisen.

Demgegenüber liegt der Erfindung die Aufgabe zugrunde, ein Verfahren zum Betrieb einer Strangmaschine, eine Strangmaschine und ein Luftfördersystem für eine Strangmaschine der Tabak verarbeitenden Industrie anzugeben, mittels denen es möglich ist, qualitativ gleichmäßige Zigarettenstränge herzustellen.

Gelöst wird diese Aufgabe durch ein Verfahren zum Betrieb einer Strangmaschine der Tabak verarbeitenden Industrie, wobei mittels eines ersten Luftstroms ein Tabakstrom in einem Raum der Strangmaschine gesichtet wird, so dass Tabakrippen von dem Tabakstrom getrennt werden, wobei der gesichtete Tabakstrom durch den ersten und/oder einen zweiten Luftstrom in dem Raum gefördert wird, wobei ein dritter und ein vierter Luftstrom vorgesehen sind, die Luft aus dem Raum herausfördern, dass dadurch weitergebildet ist, dass unabhängig von der Produktionsleistung der Strangmaschine die Summe des Luftdurchsatzes des dritten und vierten Luftstroms im Wesentlichen konstant ist.

Im Rahmen der Erfindung bedeutet der Begriff Produktionsleistung insbesondere die Geschwindigkeit eines aus dem gesichteten Tabakstrom gebildeten Strangs bzw. eine Länge eines Zigarettenstrangs pro Zeiteinheit. Im Rahmen der Erfindung ist der Raum insbesondere ein Raum in der Strangmaschine, der einen Wälzraum, einen Fließbettraum und einen Raum umfasst, in dem ein Tabakstrom gesichtet wird. Der Tabaksichter kann ein Vorsichter sein. Der Tabaksichter kann auch einen Nachsichter umfassen.

Ferner bedeutet im Rahmen der Erfindung der Begriff Luftdurchsatz die Fördermenge von Luft pro Zeiteinheit bzw. das geförderte Luftvolumen pro Zeiteinheit.

Durch Halten der Summe des Luftdurchsatzes des dritten und vierten Luftstroms auf einen im Wesentlichen konstanten Wert, und zwar unabhängig von der Produktionsleistung der Strangmaschine, ist es möglich, den Luftdruck in dem Raum derart zu beeinflussen, dass eine gleichmäßige Sichtung des Tabakstroms ermöglicht ist. Je geringer die Produktionsleistung der Strangmaschine ist, umso schneller dichtet das Saugband des Saugstrangförderers, der im Rahmen der Erfindung auch ein Saugbandförderer sein kann, durch Aufbringen von Tabak ab, so dass weniger Luft in Form des dritten Luftstroms aus dem Raum über den Saugstrangförderer abgeführt wird. Entsprechend sollte dann der aus dem Raum heraus geförderte Luftdurchsatz in Form des vierten Luftstroms erhöht werden, so dass die Luftgeschwindigkeit beim Sichter, umfassend einen Vorsichter und ggf. einen Nachsichter, sich nicht zu sehr verändert und vorzugsweise konstant bleibt, so dass der Rippenaustrag aus dem Tabakstrom auch konstant bleibt. Dieser Effekt tritt im Wesentlichen deswegen auf, da der Druck in dem Raum im Wesentlichen konstant bleibt, so dass die Luftgeschwindigkeit am Sichter nicht verändert werden muss. Die Summe der Luftdurchsätze des dritten und des vierten Luftstroms wird automatisch bzw. bei laufender Strangmaschine konstant gehalten.

Wenn ein Luftverteiler dem Raum vorgeschaltet ist, wobei aus dem Luftverteiler Luft in die Umgebung abgelassen wird, ist eine besonders effektive und einfache Möglichkeit gegeben, den aus dem Raum mittels des vierten Luftstroms heraus geförderten Luftdurchsatz zu verändern. Der erste, zweite und vierte Luftstrom sind üblicherweise Teil eines Umluftsystems, das durch ein Umluftgebläse betrieben wird. Für den Fall, dass aus dem Luftverteiler Luft in die Umgebung abgelassen wird, wobei der Luftverteiler auch Bestandteil des Umluftsystems ist und zwischen dem Umluftgebläse und dem Raum angeordnet ist, fördert das Umluftgebläse aufgrund der geringeren Druckdifferenz zwischen Eingang und Ausgang eine größere Luftmenge; d.h. der Luftdurchsatz erhöht sich. Hierdurch wird automatisch der aus dem Raum abgesaugte Luftdurchsatz erhöht.

Der Luftverteiler kann auch eine Luftleitung mit einer Abzweigung sein. Ferner kann in die Umgebung Luft aus dem Luftverteiler über eine weitere Luftleitung abgelassen werden. Vorzugsweise wird der in die Umgebung abgelassene Luftdurchsatz verändert. Wenn zur Änderung des abgelassenen Luftdurchsatzes eine Drosselklappe in einer Ablassleitung des Luftverteilers verstellt wird, ist eine besonders kostengünstige Realisierung des Verfahrens möglich. Die Ablassleitung kann im Rahmen der Erfindung auch eine Auslassleitung sein und ist insbesondere ein Diffusor bzw. endet in einem Diffusor.

Vorzugsweise wird ein im Wesentlichen konstanter Druck im Raum eingestellt. Der Raum umfasst hierbei insbesondere den Wälzraum bzw. Fließbettraum der Strangmaschine.

Vorzugsweise wird der aus dem Raum heraus geförderte Luftdurchsatz des vierten Luftstroms gesteuert oder geregelt. Die Steuerung oder Regelung kann kontinuierlich geschehen, so dass auch kontinuierlich die Produktionsleistung der Strangmaschine geändert werden kann, ohne dass die Qualität des hergestellten Zigarettenstrangs beeinträchtigt wäre. Hierzu wird beispielsweise der Luftdruck im Raum gemessen und vorzugsweise im Bereich des Sichters oder im Wälzraum. Wenn die Steuerung schrittweise geschieht, beispielsweise durch vorgebbare Stellungen der Drosselklappe, ist eine besonders kostengünstige Verfahrensführung möglich.

Die Aufgabe wird ferner durch eine Strangmaschine der Tabak verarbeitenden Industrie umfassend einen Tabaksichter, einen Saugstrangförderer und eine Einrichtung zum Fördern von Tabak zu dem Saugstrangförderer gelöst, wobei die Einrichtung zum Fördern von Tabak einen Raum definiert, wobei zum Sichten und zum Fördern ein Luftstrom in den Raum einbringbar ist, wobei unabhängig von der Produktionsleistung der Strangmaschine der aus dem Raum heraus entnommene Luftdurchsatz im Wesentlichen konstant ist. Dieses geschieht erfindungsgemäß automatisch bzw. bei laufender Maschine.

Im Rahmen der Erfindung umfasst der Begriff der Einrichtung zum Fördern von Tabak ein Mittel zum Fördern und/oder Leiten eines Luftstroms oder mehrerer Luftströme, mittels der Tabak bewegbar ist. Ferner umfasst die Einrichtung zum Fördern von Tabak beispielsweise auch Fallschächte, ein Fließbett und weitere Mittel in einer Strangmaschine der Tabak verarbeitenden Industrie.

Vorzugsweise ist ein Luftverteiler in Förderrichtung des Luftstroms stromaufwärts des Raumes angeordnet, wobei der Luftverteiler einen Auslass in die Umgebung aufweist. Hierdurch ist eine besonders genaue Luftstromförderung in der Strangmaschine möglich. Wenn der in die Umgebung ablassbare Luftdurchsatz veränderbar ist, ist eine besonders effektive und einfache Möglichkeit realisiert, einen gleichmäßigen Tabakstrang auch bei unterschiedlichen Produktionsleistungen der Strangmaschine zu realisieren. Eine besonders kostengünstige Realisation ist dadurch vorgesehen, dass eine Drosselklappe in dem Auslass vorgesehen ist.

Vorzugsweise ist ein Drucksensor in dem Raum vorgesehen. Mittels des Drucksensors ist es einfach möglich, eine Steuerung oder Regelung des in die Umgebung ablassbaren Luftdurchsatzes zu realisieren. Der Drucksensor ist hierzu vorzugsweise im Bereich des Sichters angeordnet oder aber im Wälzraum des Fließbettes. Zum Steuern oder Regeln des in die Umgebung ablassbaren Luftdurchsatzes ist eine Steuer- oder Regelvorrichtung vorgesehen. In einer besonders bevorzugten Ausführungsform der Erfindung ist die Steuerung oder Regelung kontinuierlich ermöglicht. Hierdurch ist es möglich, auch kontinuierlich die Produktionsleistung der Strangmaschine zu ändern, ohne dass die Qualität des Zigarettenstrangs darunter leidet. Wenn die Steuerung oder Regelung schrittweise ermöglicht ist, können vorgebbare Produktionsleistungen eingestellt werden, wobei auf jeden Fall die bei diesen Produktionsleistungen entstehenden Zigarettenstränge eine gute Qualität aufweisen.

Zwischen den entsprechenden Produktionsleistungen kann eine Interpolation statt finden, wodurch auch eine entsprechend gute Qualität des Zigarettenstrangs bei nicht vorgegebenen Produktionsleistungen ermöglicht ist. Vorzugsweise sind wenigstens zwei Drosselklappenstellungen vorgebbar. Hierdurch ist eine besonders einfache und kostengünstige Realisierung der Strangmaschine gegeben, zumal im Betrieb üblicherweise zwei verschiedene Produktionsleistungen bei der Zigarettenherstellung bzw. Zigarettenstrangherstellung bei den Zigarettenherstellern Verwendung finden.

Die Aufgabe wird ferner durch eine Strangmaschine der Tabak verarbeitenden Industrie gelöst, umfassend einen Tabaksichter, einen Saugstrangförderer und eine Einrichtung zum Fördern von Tabak zu dem Saugstrangförderer, wobei die Einrichtung zum Fördern von Tabak einen Raum definiert, wobei zum Sichten und zum Fördern ein Luftstrom in den Raum einbringbar ist, wobei stromaufwärts des Raums, in Bezug auf die Förderrichtung des Luftstroms wenigstens ein Teil des Luftstroms in die Umgebung abgebbar ist, wobei der Luftdurchsatz, der in die Umgebung abgebbar ist, in Abhängigkeit der Produktionsleistung der Strangmaschine ist. Hierdurch ist es auf einfache Art und Weise ermöglicht, dass der aus dem Raum durch ein Umluftsystem herausförderbare Luftdurchsatz in Abhängigkeit der Produktionsleistung der Strangmaschine veränderbar ist, so dass in dem Raum im Wesentlichen ein konstanter Druck erzielt werden kann und so dass der Tabaksichter einen Luftstrom einer im Wesentlichen konstanten Geschwindigkeit zur Verfügung hat.

Vorzugsweise ist der in die Umgebung abgebbare Luftdurchsatz bei geringerer Produktionsleistung vergrößerbar. Eine besonders effektive Ausgestaltung der erfindungsgemäßen Strangmaschine ist dann gegeben, wenn ein Luftverteiler in Förderrichtung des Luftstroms stromaufwärts des Raumes angeordnet ist, wobei der Luftverteiler einen Auslass in die Umgebung aufweist. Eine kostengünstige Lösung ist dann gegeben, wenn zum Verändern des in die Umgebung abgebbaren Luftdurchsatzes eine Drosselklappe vorgesehen ist.

Die Erfindung wird schließlich durch ein Luftfördersystem für eine Strangmaschine der Tabak verarbeitenden Industrie umfassend ein Umluftgebläse und ein Saugluftgebläse gelöst, wobei mittels des Umluftgebläses Luft in einen Raum hinein förderbar ist, in dem ein Tabakstrom, insbesondere durch die geförderte Luft, aussichtbar und förderbar ist, und wobei das Saugluftgebläse mit dem Raum verbunden ist, wobei Luft aus dem Raum absaugbar ist, wobei unabhängig von der Produktionsleistung der Strangmaschine der aus dem Raum heraus förderbare Luftdurchsatz im Wesentlichen konstant ist.

Vorzugsweise ist stromabwärts des Umluftgebläses und stromaufwärts des Raums ein Luftverteiler angeordnet. Wenn das Konstanthalten des aus dem Raum heraus förderbaren Luftdurchsatzes durch Ablassen von Luft stromaufwärts des Raumes ermöglicht ist, ist eine besonders effektive Luftführung in dem Luftfördersystem ermöglicht. Es ist zweckmäßig eine Drosselklappe in einer die Luft in die Umgebung ablassenden Leitung vorzusehen. Vorzugsweise ist ein im Wesentlichen konstanter Druck im Raum einstellbar. Hierzu dient beispielsweise ein Drucksensor in dem Raum. Wenn eine Steuer- oder Regelvorrichtung zum Steuern oder Regeln des in die Umgebung abgelassenen Luftdurchsatzes vorgesehen ist, kann sehr effektiv die gestellte Aufgabe gelöst werden. Die Steuerung oder Regelung geschieht vorzugsweise kontinuierlich oder schrittweise, wobei bei der letztgenannten Alternative vorzugsweise zwei Stellungen oder drei Stellungen der Drosselklappe vorgesehen sind bzw. zwei oder drei vorgebbare Luftdurchsätze vorgebbar sind.

Die Erfindung wird nachstehend ohne Beschränkung des allgemeinen Erfindungsgedankens anhand von Ausführungsbeispielen unter Bezugnahme auf die Zeichnungen beschrieben. Bezüglich aller im Text nicht näher erläuterten erfindungsgemäßen Einzelheiten wird ausdrücklich auf die Zeichnungen verwiesen. Es zeigen:
- Fig. 1: eine schematische Darstellung einer Strangmaschine in einer erfindungsgemäßen Ausführungsform, und
- Fig. 2: eine schematische Darstellung eines erfindungsgemäßen Luftsystems einer Strangmaschine.

Fig. 1 zeigt schematisch eine erfindungsgemäße Strangmaschine 10. In der Strangmaschine 10 sind einige Elemente gestrichelt dargestellt, die im Folgenden erläutert werden sollen.

Tabak wird aus einem Tabakvorrat mittels eines Steilwandförderers 11 zu einem Stauschacht 12 gefördert. Aus dem Stauschacht 12 wird Tabak mittels einer Entnahmewalze 13 und einer Schlägerwalze 14 entnommen und im Wesentlichen vereinzelt in einen Schacht 15 abgegeben. In dem Schacht 15 bildet sich ein nach unten gerichteter Tabakstrom 38.

Der Tabakstrom 38 gelangt in den Bereich eines Sichters und insbesondere zunächst in den Bereich eines Vorsichters 16, in dem mittels eines Luftstroms aus einer Luftstromleitung 32₁ der Tabakstrom 38 vorgesichtet wird, dergestalt, dass die leichten Tabakstrombestandteile in Richtung eines Fließbetts 18 gefördert werden und die schweren Tabakstrombestandteile, im Wesentlichen Tabakrippen, nach unten durchfallen. Die nach unten durchfallenden Tabakstrombestandteile werden in einem Nachsichter 17 nachgesichtet. Das Sichten von Tabak ist an sich bekannt, so dass auf das Sichten an sich an dieser Stelle nicht weiter eingegangen wird.

Mittels des Luftstromes, der aus einer Luftstromleitung 32₂ des Nachsichters auf den Tabakstrom 38' gegeben wird und mittels des Luftstromes aus dem Vorsichter 16 gelangt der gesichtete Tabakstrom 38' auf das Fließbett 18, in dem durch weitere Luftstromleitungen 32₃ Luftströme durch entsprechende Düsen, beispielsweise Coanda-Düsen, der gesichtete Tabakstrom 38' weiter in Richtung Saugstrangförderer 19 gefördert wird.

Die ausgesichteten Rippen gelangen über den Rippenschacht 25 in Richtung einer Schüttelrinne 26, aus der kleinere Tabakbestandteile herausgeschüttelt werden, so dass im Wesentlichen nur Rippen abgeführt werden.

In der erfindungsgemäßen Strangmaschine sind einige Luftstromleitungen 32₁, 32₂, 32₃, 32₄, 32₅, 32₆, 32₇, 32₈, 32₉, 32₁₀, 32₁₁ und 32₁₂ vorgesehen, um die entsprechenden Luftströme zu fördern.

Es ist ein Umluftleitungssystem 44 vorgesehen, das ein Umluftgebläse 24 umfasst. Das Umluftgebläse 24 fördert über eine Drosselklappe 23 gesteuert oder geregelt Druckluft in einen Luftverteiler 21, von dem aus Druckluft über eine Drosselklappe 22 zum Vorsichter 16 geleitet wird. Ferner leitet der Luftverteiler 21 Druckluft zum Nachsichter 17 und über weitere Leitungen 32₃ zu den Düsen im Fließbett 18. Die Luft wird dann aus dem Wälzraum 20 über eine Luftleitung 32₄ zu einem Entstaubungszyklon abgeführt, der die Luft von mit der Luft gefördertem Tabakstaub trennt. Ein weiterer Teil wird über Leitungen 32₅ dem Luftkreislauf des Saugstrangförderer-Gebläses zugeführt.

Ein Teil des entsprechenden Luftstromes bzw. Luftdurchsatzes wird über die Drosselklappe 23 gesteuert oder geregelt wieder dem Umluftgebläse 24 zugeführt. Ferner wird ein Luftstrom aus dem Wälzraum 20 mittels des Saugstrangförderers 19 abgeführt und über zwei Drosselklappen 28 und 29 einem Saugstrangförderer-Gebläse 27 zugeführt. Die Drosselklappe 28 dient dazu, dass Saugluft bei angehobenem Saugstrangförderer abgesperrt wird. Die Drosselklappe 29 dient dazu, die Luftleistung des Saugstrangförderer-Gebläses 27 bei stehender Strangmaschine zu reduzieren.

Ferner zieht das Saugstrangförderer-Gebläse 27 Luft aus der Umgebung über eine weitere Leitung 32₆, die zwischen der Drosselklappe 29 und dem Saugstrangförderer-Gebläse 27 einmündet. Aus dem Saugstrangförderer-Gebläse 27 wird Druckluft zur Luftzentrale geblasen, wobei die Drosselklappe 31 zur Einstellung des Unterdrucks im Saugstrangförderer vorgesehen ist und die Drosselklappe 30 einen drucklosen Übergang einstellt, dergestalt, dass die von der Zentrale abgesaugte Luftmenge etwas größer ist als die von der Maschine abgegebene Luftmenge. Hierdurch werden die Druckschwankungen der Zentralentstaubung ausgeglichen und die entstehende Wärme aus der Maschine wenigstens teilweise abgeführt. Schließlich führt eine weitere Druckleitung 32₇ von der Schüttelrinne 26 in die Abführleitung aus dem Saugstrangförderer-Gebläse 27, so dass dort auch ein Luftstrom mitgezogen wird.

Bei fallender Produktionsleistung ist es nun bei Strangmaschinen des Standes der Technik bzw. bei entsprechenden Verfahren zum Betrieb einer Strangmaschine der Tabak verarbeitenden Industrie dazu gekommen, dass mit fallender Produktionsleistung der Rippenaustrag bzw. Tabakaustrag bzw. der prozentuale Rippenaustrag sich vergrößert hat. Hierbei ist erkannt worden, dass bei fallender Produktionsleistung der steigende Wälzraumdruck bzw. der steigende Druck im Bereich des Raumes um die Sichter, den Vorsichter 16 und den Nachsichter 17, sich drosselnd auf den jeweiligen Sichter 16 und 17 auswirkt, so dass die Rippenmenge bzw. die ausgesichtete Rippenmenge bzw. Tabakmenge sich erhöht.

Es wurde nun erfindungsgemäß festgestellt, dass durch Konstanthalten der Summe des aus dem Wälzraum bzw. aus dem Sichterraum geförderten Luftdurchsatzes der prozentuale Rippenaustrag bzw. der prozentuale Tabakaustrag konstant gehalten werden kann, und zwar auch bei abgesenkter Produktionsleistung. Dieses geschieht beispielsweise gemäß dem Ausführungsbeispiel der Fig. 1 durch automatische Verstellung der Drosselklappe 34, durch die ein entsprechender Luftdurchsatz über eine Leitung 32' zu einem Diffusor 35 geführt wird, wodurch ein entsprechender Luftdurchsatz in die Umgebung abgelassen wird.

Die automatische Verstellung der Drosselklappe 34 für den Diffusor 35 kann vorzugsweise durch einen Druckluftzylinder geschehen. Hierzu eignen sich insbesondere zwei Stellungen, insbesondere mit präzise einstellbaren Anschlägen, wenn zwei Produktionsleistungen der Maschine Verwendung finden. So können beispielsweise die Produktionsleistungen 10.000 Zigaretten pro Minute und 6.000 bzw. 4.000 Zigaretten pro Minute Verwendung finden. Bei reduzierter Produktionsleistung wird ein erhöhter Luftdurchsatz aus dem Wälzraum über das Umluftgebläse 24 abgesaugt, was dadurch erreicht wird, dass ein größerer Luftdurchsatz aus dem Luftverteiler 21 über die Leitung 32' in die Umgebung abgelassen wird. Durch das Ablassen von Druckluft über den Diffusor bzw. die Leitung 32' in die Umgebung besteht eine geringere Druckdifferenz zwischen dem Eingang und dem Ausgang des Umluftgebläses, so dass der Luftdurchsatz durch das Umluftgebläse erhöht wird, was schließlich dazu führt, dass der Luftdurchsatz des aus dem Wälzraum abgeführten Luftstromes erhöht wird, was den verringerten Luftdurchsatz bei reduzierter Produktionsleistung durch den Saugstrangförderer im Wesentlichen kompensiert.

Die Produktionsleistung der Strangmaschinen wird beispielsweise gedrosselt, wenn der zwischen der Strangmaschine und einer entsprechenden Verpackungsmaschine liegende Speicher voll ist. Insofern kommt es in der Herstellung von Zigaretten und der anschließenden Verpackung tatsächlich auch vor, dass die Maschinenleistung bzw. Produktionsleistung gedrosselt werden muss. Dieses kann beispielsweise dann geschehen, wenn die Verpackungsmaschine zum Stillstand kommt und die Strangmaschine noch ordnungsgemäß funktioniert.

In Fig. 2 ist eine schematische Darstellung des Luftsystems einer erfindungsgemäßen Strangmaschine in einer weiteren Ausführungsform dargestellt. Druckluft wird über das Umluftgebläse 24 zu dem Luftverteiler 21 geführt. Hierzu ist ein Luftstrom 320 vorgesehen. Aus dem Luftverteiler 21 wird ein über eine Drosselklappe 45 steuer- oder regelbarer Luftstrom 321 zu dem Vorsichter geführt. In dem Luftverteiler 21 herrscht beispielsweise ein Druck von im Bereich zwischen 10 und 80 mbar. Ferner wird ein Luftstrom 322 zu einer Nachsichterdüse aus dem Luftverteiler 21 geführt. Außerdem wird ein Luftstrom 323, der sich in drei Luftströme aufteilt, zu den Fließbettdüsen gebracht.

Im Bereich des Vorsichters gelangen auch Luftströme 326, 327 aus der Atmosphäre in den Wälzraum hinein. Der Luftverteiler 21 führt auch einen Luftstrom 337 zur Rippenabsaugung. Die entsprechend ausgetragenen Rippen gelangen mit der Erdanziehungskraft und einem Luftstrom 336 in eine Schüttelrinne 26 und werden dann über einen Luftstrom 332 zum Rippenlager 37 verbracht. Durch den aus dem Luftverteiler 21 zum Nachsichter geführten Luftstrom 322 entsteht auch ein Luftstrom 335 aus der Atmosphäre, der in einen Luftstrom 324 übergeht. Außerdem gelangt aus dem Wälzraum 36 ein Luftstrom 330 zu dem Entstaubungszyklon 33, aus dem ein Luftstrom 334, der mit einer Drosselklappe steuer- oder regelbar ist, wieder zum Umluftgebläse 24 zurückgeführt wird.

Der Luftverteiler 21 lässt auch einen Luftstrom 325, der über die Drosselklappe 34 steuer- oder regelbar ist, ab. Dieser Luftstrom 325 endet in einem Diffusor 35 und danach in der Umgebungsluft. Über den Luftstrom 325 wird der aus dem Wälzraum 36 über den Luftstrom 330 geförderte Luftdurchsatz gesteuert oder geregelt. In dem Ausführungsbeispiel der Fig. 2 findet eine Regelung statt. Ein Regelparameter ist in diesem Fall der Wälzraumdruck, der mittels eines Drucksensors 42, dessen Signal über eine Messleitung 41 einer Steuer- oder Regelvorrichtung 40 zugeführt wird, gemessen wird.

Die Steuer- oder Regelvorrichtung 40 steuert oder regelt über eine Steuerleitung 43 die Drosselklappe 34. Es kann eine kontinuierliche Regelung stattfinden, wie dieses in Fig. 2 angedeutet ist oder aber von einer anderen Stelle der Maschine die Produktionsleistung in die Steuer- oder Regelvorrichtung 40 eingesteuert werden, so dass eine entsprechende Steuerung der Stellung der Drosselklappe 34 ermöglicht ist. Der Wälzraumdruck verändert sich aus dem Grunde, da bei unterschiedlichen Produktionsleistungen der Strangmaschine der aus dem Wälzraum 36 abgeführte Luftstrom 340 seinen Durchsatz ändert, da die Saugleistung des Saugstrangförderers 19 sich mit verringernder Produktionsleistung der Strangmaschine auch verringert.

Aufgrund des Ansaugens von Tabak bzw. des Unterdrucks in dem Saugstrangförderer 19 ist auch ein Luftstrom 328 eingezeichnet, der aus der Atmosphäre herrührt. Der Druck in dem Saugstrangförderer ist im Bereich von -80 mbar. Von dem Saugstrangförderer wird ein Luftstrom 329 zu dem Saugluftgebläse geführt. Das Saugluftgebläse bzw. Saugstrangförderer-Gebläse 27 arbeitet bei einer Leistung von 7,5 kW und führt in dem Luftstrom 333 einen Luftdurchsatz zur Zentrale, die sowohl bei Produktion als auch bei Stillstand einen im wesentlichen konstanten Luftdurchsatz aufweist. Entsprechend führt noch ein weiterer Luftstrom von dem Rippenlager 37 zur Zentrale.

Ferner ist ein Luftstrom 338 vorgesehen, um Staub auf einem Rückförderband in das System einzuführen. Aus dem Muldengetriebe gelangt noch ein Luftstrom 339 zu dem Saugstrangförderer-Gebläse 27. Das Umluftsystem und das Saugluftsystem sind über die Luftströme 331 miteinander verbunden.

Das Umluftgebläse arbeitet bei einer Leistung von ungefähr 5,5 kW. Der Fließbettraum hat ungefähr einen Druck von 0 mbar. Eine Steuerung der Drosselklappe 34 für die so genannte Diffusor-Luft 325 mit zwei oder mehreren diskreten Stellungen stellt eine sehr einfache sowie kostengünstige Lösung dar. Eine Regelung der Stellung der Drosselklappe 34 auf einen konstanten Wälzraumdruck führt zu einer Konstanz der Funktion des Sichters bei allen Produktionsleistungen.

### Bezugszeichenliste

- 10: Strangmaschine
- 11: Steilwandförderer
- 12: Stauschacht
- 13: Entnahmewalze
- 14: Schlägerwalze
- 15: Schacht
- 16: Vorsichter
- 17: Nachsichter
- 18: Fließbett
- 19: Saugstrangförderer
- 20: Wälzraum
- 21: Luftverteiler
- 22: Drosselklappe
- 23: Drosselklappe
- 24: Umluftgebläse
- 25: Rippenschacht
- 26: Schüttelrinne
- 27: Saugstrangförderer-Gebläse
- 28: Drosselklappe
- 29: Drosselklappe
- 30: Drosselklappe
- 31: Drosselklappe
- 32₁ - 32₁₂: Luftstromleitung
- 32': Ablassleitung
- 33: Entstaubungszyklon
- 34: Drosselklappe
- 35: Diffusor
- 36: Fließbettraum
- 37: Rippenlager
- 38: Tabakstrom
- 38': gesichteter Tabakstrom
- 39: Tabakrippen
- 40: Steuer- oder Regelvorrichtung
- 41: Messleitung
- 42: Drucksensor
- 43: Steuerleitung
- 44: Umluftleitungssystem
- 45: Drosselklappe
- 320 - 340: Luftstrom

## Patentansprüche

1. Verfahren zum Betrieb einer Strangmaschine (10) der Tabak verarbeitenden Industrie, wobei mittels eines ersten Luftstroms (321, 322) ein Tabakstrom (38) in einem Raum (20, 36) der Strangmaschine (10) gesichtet wird, so dass Tabakrippen (39) von dem Tabakstrom (38) getrennt werden, wobei der gesichtete Tabakstrom (38') durch den ersten und/oder einen zweiten Luftstrom (321, 322, 323) in dem Raum (20, 36) gefördert wird, wobei ein dritter (340) und ein vierter (330) Luftstrom vorgesehen sind, die Luft aus dem Raum (20, 36) herausfördern, **dadurch gekennzeichnet, dass** unabhängig von der Produktionsleistung der Strangmaschine (10) die Summe des Luftdurchsatzes des dritten (340) und vierten (330) Luftstroms im Wesentlichen konstant ist.

2. Verfahren nach Anspruch 1, **dadurch gekennzeichnet, dass** ein Luftverteiler (21) dem Raum (20, 36) vorgeschaltet ist, wobei aus dem Luftverteiler (21) Luft (325) in die Umgebung (35) abgelassen wird.

3. Verfahren nach Anspruch 2, **dadurch gekennzeichnet, dass** der in die Umgebung (35) abgelassene Luftdurchsatz (325) verändert wird.

4. Verfahren nach Anspruch 3, **dadurch gekennzeichnet, dass** zur Änderung des abgelassenen Luftdurchsatzes (325) eine Drosselklappe (34) in einer Ablassleitung (32') des Luftverteilers (21) verstellt wird.

5. Verfahren nach einem oder mehreren der Ansprüche 1 bis 4, **dadurch gekennzeichnet, dass** ein im Wesentlichen konstanter Druck im Raum (20, 36) eingestellt wird.

6. Verfahren nach einem oder mehreren der Ansprüche 1 bis 5, **dadurch gekennzeichnet, dass** der aus dem Raum (20, 36) heraus geförderte Luftdurchsatz des dritten Luftstroms (330) gesteuert oder geregelt wird.

7. Verfahren nach Anspruch 6, **dadurch gekennzeichnet, dass** die Steuerung oder Regelung kontinuierlich geschieht.

8. Verfahren nach Anspruch 6, **dadurch gekennzeichnet, dass** die Steuerung schrittweise geschieht.

9. Strangmaschine (10) der Tabak verarbeitenden Industrie umfassend einen Tabaksichter (16, 17), einen Saugstrangförderer (19) und eine Einrichtung (18, 32₁ - 32₁₂, 36, 321, 322, 323, 340) zum Fördern von Tabak (38, 38') zu dem Saugstrangförderer (19), wobei die Einrichtung (18, 32₁-32₁₂, 36, 321-323, 340) zum Fördern von Tabak (38, 38') einen Raum (20, 36) definiert, wobei zum Sichten und zum Fördern ein Luftstrom (321-323) in den Raum einbringbar ist, **dadurch gekennzeichnet, dass** unabhängig von der Produktionsleistung der Strangmaschine (10) der aus dem Raum (20, 36) heraus entnommene Luftdurchsatz im Wesentlichen konstant ist.

10. Strangmaschine nach Anspruch 9, **dadurch gekennzeichnet, dass** ein Luftverteiler (21) in Förderrichtung des Luftstroms (321-323) stromaufwärts des Raumes (20, 36) angeordnet ist, wobei der Luftverteiler (21) einen Auslass (32', 35) in die Umgebung aufweist.

11. Strangmaschine nach Anspruch 10, **dadurch gekennzeichnet, dass** der in die Umgebung ablassbare Luftdurchsatz veränderbar ist.

12. Strangmaschine nach Anspruch 10 oder 11, **dadurch gekennzeichnet, dass** eine Drosselklappe (34) in dem Auslass (32', 35) vorgesehen ist.

13. Strangmaschine nach einem oder mehreren der Ansprüche 9 bis 12, **dadurch gekennzeichnet, dass** ein Drucksensor (42) in dem Raum (20, 36) vorgesehen ist.

14. Strangmaschine nach einem oder mehreren der Ansprüche 9 bis 13, **dadurch gekennzeichnet, dass** eine Steuer- oder Regelvorrichtung (40) zum Steuern oder Regeln des in die Umgebung ablassbaren Luftdurchsatzes vorgesehen ist.

15. Strangmaschine nach Anspruch 14, **dadurch gekennzeichnet, dass** die Steuerung oder Regelung kontinuierlich ermöglicht ist.

16. Strangmaschine nach einem oder mehreren der Ansprüche 12 bis 14, **dadurch gekennzeichnet, dass** die Steuerung oder Regelung schrittweise ermöglicht ist.

17. Strangmaschine der Tabak verarbeitenden Industrie, umfassend einen Tabaksichter (16, 17), einen Saugstrangförderer (19) und eine Einrichtung (18, 32₁-32₁₂, 36, 321, 322, 323, 340) zum Fördern von Tabak (38, 38') zu dem Saugstrangförderer, wobei die Einrichtung (18, 32₁-32₁₂, 36, 321-323, 340) zum Fördern von Tabak (38, 38') einen Raum (20, 36) definiert, wobei zum Sichten und zum Fördern ein Luftstrom (321-323) in den Raum einbringbar ist, **dadurch gekennzeichnet, dass** stromaufwärts des Raums (20, 36) in Bezug auf die Förderrichtung des Luftstroms (321-323) wenigstens ein Teil des Luftstroms (321-323) in die Umgebung abgebbar ist, wobei der Luftdurchsatz, der in die Umgebung abgebbar ist, in Abhängigkeit der Produktionsleistung der Strangmaschine (10) veränderbar ist.

18. Strangmaschine nach Anspruch 17, **dadurch gekennzeichnet, dass** der in die Umgebung abgebbare Luftdurchsatz bei geringerer Produktionsleistung vergrößerbar ist.

19. Strangmaschine nach Anspruch 17 oder 18, **dadurch gekennzeichnet, dass** ein Luftverteiler (21) in Förderrichtung des Luftstroms (321-323) stromaufwärts des Raumes (20, 36) angeordnet ist, wobei der Luftverteiler (21) einen Auslass (32', 35) in die Umgebung aufweist.

20. Strangmaschine nach einem oder mehreren der Ansprüche 17 bis 19, **dadurch gekennzeichnet, dass** zum Verändern des in die Umgebung abgebbaren Luftdurchsatzes eine Drosselklappe (34) vorgesehen ist.

21. Luftfördersystem für eine Strangmaschine (10) der Tabak verarbeitenden Industrie umfassend ein Umluftgebläse (24) und ein Saugluftgebläse (27), wobei mittels des Umluftgebläses (24) Luft in einen Raum (20, 36) hinein förderbar ist, in dem ein Tabakstrom (38, 38'), insbesondere durch die geförderte Luft, aussichtbar und förderbar ist, und wobei das Saugluftgebläse (27) mit dem Raum (20, 36) verbunden ist, wobei Luft (340) aus dem Raum absaugbar ist, **dadurch gekennzeichnet, dass** unabhängig von der Produktionsleistung der Strangmaschine (10) der aus dem Raum (20, 36) heraus förderbare Luftdurchsatz im Wesentlichen konstant ist.

22. Luftfördersystem nach Anspruch 21, **dadurch gekennzeichnet, dass** stromabwärts des Umluftgebläses (24) und stromaufwärts des Raums (20, 36) ein Luftverteiler (21) angeordnet ist.

23. Luftfördersystem nach Anspruch 21 oder 22, **dadurch gekennzeichnet, dass** das Konstanthalten des aus dem Raum (20, 36) heraus förderbaren Luftdurchsatzes durch Ablassen von Luft (325) stromaufwärts des Raumes (20, 36) ermöglicht ist.

24. Luftfördersystem nach Anspruch 22 oder 23, **dadurch gekennzeichnet, dass** eine Drosselklappe (34) in einer die Luft (325) in die Umgebung ablassenden Leitung (32') vorgesehen ist.

25. Luftfördersystem nach einem oder mehreren der Ansprüche 21 bis 24, **dadurch gekennzeichnet, dass** ein im Wesentlichen konstanter Druck im Raum (20, 36) einstellbar ist.

26. Luftfördersystem nach einem oder mehreren der Ansprüche 21 bis 25, **dadurch gekennzeichnet, dass** eine Steuer- oder Regelvorrichtung (40) zum Steuern oder Regeln des in die Umgebung abgelassenen Luftdurchsatzes vorgesehen ist.
